# EUROPÄISCHE PATENTSCHRIFT

(11) **EP 0 500 622 B1**
(45) Veröffentlichungstag und Bekanntmachung des Hinweises auf die Patenterteilung: **09.06.1993**
(21) Anmeldenummer: 90916254.7
(22) Anmeldetag: 26.10.1990
(51) Int. Cl.: F01L 1/34

(54) **ANTRIEBSVORRICHTUNG FÜR EINE IM ZYLINDERKOPF EINER BRENNKRAFTMASCHINE GELAGERTE NOCKENWELLE**
DRIVE ARRANGEMENT FOR A CAMSHAFT FITTED IN THE CYLINDER HEAD OF AN INTERNAL COMBUSTION ENGINE
DISPOSITIF D'ENTRAINEMENT POUR UN ARBRE A CAMES LOGE DANS LA CULASSE D'UN MOTEUR A COMBUSTION INTERNE

(30) Priorität: 11.11.1989 DE 3937628
(43) Veröffentlichungstag der Anmeldung: 02.09.1992
(73) Patentinhaber: AUDI AG, 85045 Ingolstadt (DE)
(72) Erfinder: HANNIBAL, Wilhelm, D-7107 Neckarsulm 5 (DE); STEINWART, Johannes, D-7104 Obersulm II (DE)
(86) Internationale Anmeldenummer: EP9001908
(87) Internationale Veröffentlichungsnummer: WO9107574

(56) Entgegenhaltungen:
- EP-A- 0 245 791
- EP-A- 0 397 540
- DE-A- 3 320 835
- DE-A- 3 624 827
- DE-A- 3 918 361
- US-A- 4 388 897
- US-A- 4 771 742

## Beschreibung

Die Erfindung bezieht sich auf eine Antriebsvorrichtung für eine im Zylinderkopf einer Brennkraftmaschine gelagerte Nockenwelle entsprechend dem Oberbegriff des Anspruchs 1.

Bei einer bekannten Antriebsvorrichtung dieser Art (DE-A 36 16 134) ist der Stellmotor axial vor dem Antriebsrad in einem Maschinengehäusedeckel angeordnet. Durch diese Anordnung vergrößert sich die Abmessung der Brennkraft-maschine in Längsrichtung. Dies führt bei einem Längseinbau der Brennkraftmaschine in ein Kraftfahrzeug zu Platzproblemen, da aus aerodynamischen Gründen ein flacher, nach vorn abfallender Motorraumdeckel erwünscht ist. Es ist daher kaum möglich, eine derartige Brennkraftmaschine mit variabler Ventilsteuerung in ein bestehendes Fahrzeug einzubauen.

Der Erfindung liegt die Aufgabe zugrunde, eine Antriebsvorrichtung der gattungsgemäßen Art zu schaffen, mit welcher die geschilderten Probleme beim Einbau der Brennkraftmaschine in ein Kraftfahrzeug vermieden sind.

Diese Aufgabe wird erfindungsgemäß dadurch gelöst, daß der Stellmotor dem vom Antriebsrad abgewandten Ende der Nockenwelle benachbart angeordnet ist und daß das Stellglied des Stellmotors mit dem Schaltelement durch eine die Nockenwelle durchsetzende Schaltstange verbunden ist.

Bei dem erfindungsgemäßen Vorschlag kann der Stellmotor problemlos untergebracht werden, da er an einer Stelle sitzt, an welcher die Motorraumhaube zur Windschutzscheibe hin ansteigt.

Vorzugsweise sind das Antriebsrad und die Nockenwelle unabhängig voneinander im Zylinderkopf gelagert, wodurch sich gegenüber dem Stand der Technik ein wesentlich einfacherer Aufbau ergibt. Um dabei Fluchtungsfehler zwischen dem Antriebsrad und der Nockenwelle ausgleichen zu können, sind die beiden Außenverzahnungen des Schaltelements auf gesonderten Abschnitten angeordnet, die drehfest, jedoch winkelbeweglich miteinander verbunden sind.

Ein Ausführungsbeispiel der Erfindung wird im folgenden unter Bezugnahme auf die Zeichnungen beschrieben. Es zeigt:
- Fig. 1: einen Teil-Längsschnitt eines Zylinderkopfes einer Brennkraftmaschine in einer waagrechten, durch eine Nockenwelle gelegten Ebene, und
- Fig. 2: eine Ansicht der das Schaltelement, die Schaltstange und das Stellglied des Stellmotors umfassenden Baugruppe.

In Fig. 1 ist mit 1 der Zylinderkopf einer ventilgesteuerten Hubkolben-Brennkraftmaschine bezeichnet, in dem über Lager 2 eine Nockenwelle 3 gelagert ist, die Nocken 4 trägt, mit denen nicht gezeigte Einlaß- und/oder Auslaßventile der Brennkraftmaschine betätigt werden. Koaxial zu der Nockenwelle 3 ist im Zylinderkopf 1 ein Antriebsrad 5 gelagert, das von der Kurbelwelle der Brennkraftmaschine angetrieben wird. Zur Übertragung des Antriebs vom Antriebsrad 5 auf die Nockenwelle 3 dient ein Schaltelement 6, das zwei axial nebeneinander liegende Außenverzahnungen 7 und 8 aufweist, die unterschiedliche Winkel mit der Längsmittelachse der Nockenwelle 3 einschließen. Im Ausführungsbeispiel ist die Außenverzahnung 7 als Geradverzahnung und die Außenverzahnung 8 als Schrägverzahnung ausgebildet. Es könnte jedoch auch die Außenverzahnung 8 als Geradverzahnung und die Außenverzahnung 7 als Schrägverzahnung ausgebildet sein.

Schließlich besteht auch die Möglichkeit, sowohl die Außenverzahnung 7 als auch die Außenverzahnung 8 als Schrägverzahnung, jedoch mit entgegengesetzter oder unterschiedlicher Schrägstellung, auszuführen. Die Außenverzahnung 7 greift in eine entsprechende Innenverzahnung 9 in der hohlen Nabe 10 des Antriebsrades 5 ein und die Außenverzahnung 8 greift in eine entsprechende Innenverzahnung 11 in einer Längsbohrung 12 der Nockenwelle 3 ein. Das Schaltelement 6 kann durch einen Stellmotor 13 axial verschoben werden. Der Stellmotor ist an dem von dem Antriebsrad 5 abgewandten Ende der Nockenwelle 3 angeordnet und weist im Ausführungsbeispiel einen Hydraulikzylinder 14 auf, der durch seinen Deckel 20 drehfest mit der Nockenwelle 3 verbunden ist und mit seiner Nabe 22 in einem mit den Nockenwellenlagern 2 koaxialen Lager 15 gelagert ist. Im Zylinder 14 ist verschiebbar ein Kolben 16 angeordnet, von dem eine Schaltstange 17 ausgeht, die mit dem Stellelement 6 verbunden ist. Eine Feder 18 im Deckel 20 ist bestrebt, den Kolben 16 in seine in Fig. 1 linke Endstellung zu bewegen. Der Kolben 16 bildet mit dem Zylinder 14 eine Hydraulikkammer 19. In der Nabe 22 sitzt eine Hülse 21, in der verschiebbar ein Ventilkörper 23 mit zwei Längsnuten 24 und 25 angeordnet ist, von denen die erste Längsnut 24 über eine Öffnung 28 in der Hülse 21 mit der Hydraulikkammer 19 in Verbindung steht und die zweite Längsnut 25 zum Inneren des Zylinderkopfes 1 hin offen ist. Der Ventilkörper 23 steht unter der Wirkung einer Feder 26, die bestrebt ist, den Ventilkörper 23 in der dargestellten Stellung zu halten, in welcher die erste Längsnut 24 über einen Kanal 27 in der Nabe 22 und in der Hülse 21 mit dem Lager 15 in Verbindung steht, so daß der Hydraulikkammer 19 Drucköl aus dem Lager 15 zugeführt wird und der Kolben 16 entgegen der Wirkung der Feder 18 in die dargestellte rechte Endlage verschoben wird. Der Ventilkörper 23 kann durch einen Elektromagneten 28 entgegen der Wirkung der Feder 26 nach rechts verschoben werden. In dieser Stellung ist die erste Längsnut 24 von dem Kanal 27 abgesteuert und die zweite Längsnut 25 durch eine weitere Öffnung 29 in der Hülse 21 mit der Hydraulikkammer 19 in Verbindung. Dadurch kann sich der Druck in der Hydraulikkammer 19 abbauen und die Feder 18 kann den Kolben 16 nach links verschieben. Dies bewirkt eine entsprechende Verschiebung des Stellelements 6, wobei aufgrund der Schrägverzahnung 8, 11 eine Verdrehung der Nockenwelle 3 relativ zum Antriebsrad 5 stattfindet

Wie ersichtlich, ist das Antriebsrad bzw. dessen Nabe 10 unabhängig von der Nockenwelle 3 im Zylinderkopf 1 gelagert. Um Fluchtungsfehler zwischen der Nabe 10 und der Nockenwelle 3 auszugleichen, können die Außenverzahnungen 7 und 8 des Schaltelements 6 auf gesonderten Abschnitten angeordnet sein, die durch ein in Fig. 2 schematisch angedeutetes Kardangelenk 30 drehfest, jedoch winkelbeweglich miteinander verbunden sind.

Der Stellmotor 13 ist im Ausführungsbeispiel als Hydraulikmotor dargestellt, dessen Stellglied (Kolben 16) in der einen Richtung durch die Feder 18 und in der anderen Richtung durch Öldruck verschoben wird. Anstelle dieses einfach wirkenden Hydraulikmotors kann jedoch auch ein doppelt wirkender Hydraulikmotor entsprechend dem Stand der Technik vorgesehen sein, bei welchem das Stellglied in beiden Richtungen durch Öldruck bewegt wird.

Durch die Anordnung des Stellmotors 13 an dem vom Antriebsrad abgewandten Ende der Nockenwelle 3 wird der sonst erforderliche Platz für die Unterbringung des Stellmotors vor dem Antriebsrad 5 eingespart. Dadurch werden die Probleme bei der Unterbringung der Brennkraftmaschine im Motorraum eines Kraftfahrzeuges erheblich verringert.

## Patentansprüche

1. Antriebsvorrichtung für eine im Zylinderkopf (1) einer Brennkraftmaschine gelagerte Nockenwelle (3) mit einer Einrichtung zum Verdrehen der Nockenwelle relativ zu einem koaxialen, mit der Kurbelwelle der Brennkraftmaschine in Antriebsverbindung stehenden Antriebsrad (5), die ein koaxial zur Nockenwelle (3) angeordnetes, durch einen Stellmotor (13) axial zwischen zwei Endstellungen verschiebbares Schaltelement (6) aufweist, das über eine erste Verzahnung (7,9) mit dem Antriebsrad (5) und über eine zweite Verzahnung (8, 11) mit der Nockenwelle (3) zusammenwirkt, wobei jede Verzahnung aus einer am Schaltelement (6) vorgesehenen Außenverzahnung (7 bzw. 8) und einer in der Nabe (10) des Antriebsrades (5) bzw. in der Nockenwelle (3) vorgesehenen Innenverzahnung (9 bzw. 11) besteht und die beiden Verzahnungen unterschiedliche Winkel mit der Längsmittelachse der Nockenwelle einschließen,
**dadurch gekennzeichnet,**
daß der Stellmotor (13) dem vom Antriebsrad (5) abgewandten Ende der Nockenwelle (3) benachbart angeordnet ist und daß das Stellglied (16) des Stellmotors (13) mit dem Schaltelement (6) durch eine die Nockenwelle (3) durchsetzende Schaltstange (17) verbunden ist.

2. Antriebsvorrichtung nach Anspruch 1, dadurch gekennzeichnet, daß das Antriebsrad (5) und die Nockenwelle (3) unabhängig voneinander im Zylinderkopf (1) gelagert sind und daß die beiden Außenverzahnungen (7, 8) des Schaltelements (6) auf gesonderten Abschnitten angeordnet sind, die drehfest, jedoch winkelbeweglich miteinander verbunden sind.

## Claims

1. A drive arrangement for a camshaft (3) mounted in the cylinder head (1) of an internal combustion engine with a facility for rotating the camshaft relative to a coaxial drive wheel (5) which is in driving connection with the crankshaft of the internal combustion engine, which facility has a switching component (6), which can be shifted axially between two end positions by a servo motor (13) and interacts over a first gear-tooth system (7, 9) with the drive wheel (5) and over a second gear-tooth system (8, 11) with the camshaft (3), each gear-tooth system comprising an external tooth system (7 and 8), which is provided at the switching component (6), and an internal tooth system (9 and 11), which ist provided in the hub (10) of the drive wheel (5) and in the camshaft (3), resp. and the two geartooth systems enclosing different angles with the longitudinal center line of the camshaft, characterized in that the servo motor (13) is disposed adjacent to the end of the camshaft (3) away from the drive wheel (5) and that the control element (16) of the servo motor (13) is connected with the switching component(6) by a switching rod (17) which extends through the camshaft (3).

2. The drive arrangement of claim 1, characterized in that the drive wheel (5) and the camshaft (3) are mounted independently of one another in the cylinder head (1) and that the two external tooth systems (7, 8) of the switching component (6) are disposed on separate sections, which are connected so that they cannot rotate relative to one another, but yet so that the angle between them can be varied.

## Revendications

1. Dispositif d'entraînement pour un arbre à cames (3) logé dans la culasse (1) d'un moteur à combustion interne, comprenant un dispositif pour tourner l'arbre à cames par rapport à une roue de commande (5) coaxiale solidaire en entraînement avec le vilebrequin du moteur à combustion interne, lequel dispositif comporte un élément de couplage (6) monté co-axialement par rapport à l'arbre à cames (3) et pouvant être déplacé axialement par un servomoteur (13) entre deux positions de fin de course, qui coopère par l'intermédiaire d'un premier engrenage (7, 9) avec la roue de commande (5) et, par l'intermédiaire d'un second engrenage (8, 11), avec l'arbre à cames (3), chaque engrenage se composant d'une denture extérieure (7 et respectivement 8) prévue sur l'élément de couplage (6) et d'une denture intérieure (9 et respectivement 11) prévue dans le moyeu (10) de la roue de commande (5) et respectivement dans l'arbre à cames (3), et les deux engrenages renfermant des angles différents avec l'axe central longitudinal de l'arbre à cames, **caractérisé en ce** que le servomoteur (13) est disposé au voisinage de l'extrémité de l'arbre à cames (3) opposée à la roue de commande (5), et que l'organe de réglage (16) du servomoteur (13) est couplé avec l'élément de couplage (6) par une barre de commande (17) qui traverse l'arbre à cames (3).

2. Dispositif d'entraînement selon la revendication 1, caractérisé en ce que la roue de commande (5) et l'arbre à cames (3) sont logés séparément dans la culasse (1), et que les deux dentures extérieures (7, 8) de l'élément de couplage (6) sont prévues sur des sections séparées lesquelles sont solidarisées en rotation mais de manière mobile dans le sens angulaire.
